# EUROPÄISCHE PATENTSCHRIFT

(11) **EP 0 012 196 B1**
(45) Veröffentlichungstag und Bekanntmachung des Hinweises auf die Patenterteilung: **26.01.1983**
(21) Anmeldenummer: 79104162.7
(22) Anmeldetag: 27.10.1979
(51) Int. Cl.: B42F 13/42, B65H 31/30

(54) **Vorrichtung zum Überführen eines aufgereihten Schriftgutstapels von Aufreihstiften eines Ordners oder dergleichen auf ein Bündelorgan**
Device for transferring a stack of printed matter from the posts of a filing binder or the like onto a bundling member
Dispositif permettant de transférer une pile de documents imprimés des broches d'un classeur ou analogue vers un organe de reliure

(30) Priorität: 03.11.1978 DE 2847697
(43) Veröffentlichungstag der Anmeldung: 25.06.1980
(73) Patentinhaber: Willi G. Sonntag GmbH, D-2134 Sottrum (DE)
(72) Erfinder: Sonntag, Willi G., D-2134 Sottrum (DE); Nanninga, Jürgen, D-2131 Reessum-Taaken (DE)
(74) Vertreter: Bolte, Erich, Dipl.-Ing.

## Beschreibung

Die Erfindung betrifft eine Vorrichtung zum Überführen eines aufgereihten Schriftgutstapels von den Aufreihstiften eines Ordners oder dergleichen auf ein U-förmig gebogenes Bündelorgan, bestehend aus einer U-förmigen Gabel mit hohlen, auf die Aufreihstifte aufsetzbaren und mit dem Bündelorgan koppelbaren Gabelschenkeln, deren freien Enden jeweils ein lösbares Kupplungselement zum Ankoppeln des Bündelorgans zugeordnet ist.

Die Erfindung befasst sich mit der Ablage von gelochtem Blattgut. Es geht darum, verhältnismässig kostspielige Ordner und andere Träger von gelochtem Blattgut über einen längeren Zeitraum einzusetzen, indem von Zeit zu Zeit, zum Beispiel jährlich, der Inhalt des Ordners entnommen, auf ein einfaches, kostensparendes Bündelorgan übertragen und mit diesem abgelegt wird. Das Bündelorgan ist üblicherweise ein aus biegbarem Draht bestehender U-förmiger Bügel, der mit seinen Schenkeln durch die Löcher der Blätter hindurchtritt. Die freien Enden der Schenkel werden umgelegt.

Das Thema der Erfindung ist eine einfache Übertragung des Blattgutstapels von den Aufreihstiften des Ordners oder dergleichen auf das Bündelorgan.

Bei einer bekannten Vorrichtung für die mechanische Durchführung dieses Übertragungsvorgangs wird eine U-förmige Gabel mit ihren hohlen Gabelschenkeln auf die freien Enden der Aufreihstifte aufgesetzt. Ein relativ zur U-förmigen Gabel bewegbarer Abhebebügel fasst mit unter den Schriftgutstapel und hebt diesen von den Aufreihstiften ab unter Übergabe an die Gabelschenkel. Deren freie Enden werden sodann durch eine Gewindeverbindung mit dem Bündelorgan (Bügel) gekoppelt. Der Blattgutstapel wird nunmehr auf dieses Bündelorgan übertragen. Die Gabelschenkel werden sodann von den Enden des Bündelorgans gelöst.

Das vorstehende Gerät ist vornehmlich wegen der Schraubverbindung zwischen dem Bündelorgan und den Gabelschenkeln aufwendig in der Herstellung und umständlich in der Handhabung. Besonders nachteilig ist, dass das Bündelorgan an den Enden der Schenkel eine aufwendige Gewindekupplung mit drehbarem Teil aufweisen muss. Dadurch ist das in grossen Stückzahlen verwendete Bündelorgan kostenintensiv. (DE-B-1 284 940).

Es ist weiterhin eine Vorrichtung zum Überführen eines aufgereihten Schriftgutstapels auf ein Bündelorgan (Aufreihbuch) bekannt, wobei letzteres aus zwei mit einem unteren Deckel starr verbundenen Aufreihsäulen besteht. Die Überführungsvorrichtung ist gabelförmig ausgebildet mit hohlen, hülsenförmigen Gabelschenkeln, die mit dem Bündelorgan verbindbar sind. An den freien Enden der Gabelschenkel sind zu diesem Zweck lösbare Klemmkupplungen vorgesehen. Diese bestehen aus in den hohlen Gabelschenkeln ortsfest gelagerten, schwenkbaren Klemmbacken, die durch ein axial verschiebbares, in jedem Gabelschenkel geführtes Betätigungsorgan (Druckstift) in klemmendem Sinne verschwenkt werden können. Zur Herstellung der Klemmverbindung zwischen den Gabelschenkeln einerseits und dem Bündelorgan andererseits muss letzteres, nämlich die Aufreihsäulen, hohl ausgebildet sein und ein Innengewinde aufweisen. Die nach aussen schwenkbaren Klemmbacken der Gabelschenkel werden durch entsprechende Betätigung mit diesem Innengewinde der Aufreihsäulen in Eingriff gebracht.

Diese bekannte Vorrichtung ist deshalb im Aufbau und in der Handhabung aufwendig. Insbesondere ist es nicht möglich, mit einfachen Bündelorganen zu arbeiten, da diese bei dem bekannten Vorschlag hohl ausgebildet sind und ein Innengewinde aufweisen. Auch ist nachteilig, dass die (lösbare) Verbindung zwischen den Gabelschenkeln und den Aufreihsäulen nicht selbsttätig gehalten wird, zum Beispiel durch Federspannung, sondern manuell aufrechterhalten werden muss (CH-A-329 752).

Bei einer weiteren bekannten Vorrichtung ist eine gabelförmige Aufnahme für einen Blattgutstapel vorgesehen. Die Schenkel dieser Aufnahmevorrichtung sind auf die Aufreihstifte eines Ordners aufsetzbar. Zu diesem Zweck sind die freien Enden der Schenkel der Aufnahmevorrichtung mit schlauchartigen Kupplungselementen aus einem elastischen Werkstoff versehen. Diese werden über die freien Enden der Aufreihstifte des Ordners geschoben.

Durch die vorstehende Verbindung zwischen den Aufreihstiften einersetis und der Aufnahmevorrichtung andererseits wird eine sichere Verbindung, die auch höhere Zugbelastungen aufzunehmen vermag, nicht gewährleistet. Im übrigen fehlt bei diesem bekannten System ein gesondertes, « verlorenes Bündelorgan zur endgültigen Aufnahme des Blattgutes. (FR-A-1 546 124).

Der Erfindung liegt die Aufgabe zugrunde, ein System für die Lagerung (Archivierung) von gelochtem Blattgut mit den eingangs genannten Merkmalen dahingehend weiterzuentwickeln und zu verbessern, dass Aufbau und Handhabung der zu der Einrichtung gehörenden Teile verbessert sind. Insbesondere soll eine besonders sichere Verbindung zwischen den Gabelschenkeln einerseits und den Aufreihstiften eines Ordners oder dergleichen bzw. einem U-förmigen Bündelorgan andererseits gewährleistet sein.

Zur Lösung dieser Aufgabe ist die erfindungsgemässe Vorrichtung dadurch gekennzeichnet, dass
a) das Bündelorgan (Bügel) in der Form eines einfachen Drahtstückes mit in Form von kopfartigen Verdickungen, Vertiefungen, Riefen oder Einschnürungen oder dergleichen ausgebildeten Kupplungsenden zum formschlüssigen Anschluss der als Klemmkupplungen ausgebildeten Kupplungselemente der Gabelschenkel ist, wobei
b) die Klemmkupplungen jeweils in den hohlen Gabelschenkeln hin- und herverschiebbare Klemmzangen mit durch den freien unteren Rand der hohlen Gabelschenkel oder durch einen innerhalb derselben vorgesehenen Anschlag durch eine Federvorspannung im schliessenden Sinne beaufschlagten Klemmbacken umfassen, die zum kraft- und/oder formschlüssigen Umgreifen der Kupplungsenden der U-förmigen Bügel entgegen der Federvorspannung aus den hohlen Gabelschenkeln herausdrückbar sind und unter der Wirkung der Federvorspannung sich fest an die Kupplungsenden anlegen.

Die Klemmbacken sind erfindungsgemäss zungenförmig ausgebildet. Sie werden über in den Gabelschenkeln geführte Stifte, Tragrohre oder dergleichen durch ein Betätigungsorgan geöffnet und geschlossen. Die Handhabung ist dadurch sehr einfach.

Zur Erzeugung einer auf die Klemmbacken wirkenden Federvorspannung sind diese durch Rückholfedern gegeneinander abgestützt. Dadurch wird erreicht, dass die an die Enden der Aufreihstifte bzw. des Bündelorgans angesetzten Gabelschenkel selbsttätig, nämlich durch die Federvorspannung, in der Schließstellung gehalten werden.

Die im Sinne der Erfindung ausgebildeten Bündelorgane (U-förmige Bügel) sind besonders einfach gestaltet und deshalb kostengünstig herstellbar.

Weitere Einzelheiten und Merkmale der Erfindung werden nachfolgend anhand von Ausführungsbeispielen sowohl der ÜbertragungsVorrichtung wie auch der erfindungsgemäß eingesetzten Bügelorgane erläutert.

Es zeigen :
Figur 1 ein erstes Ausführungsbeispiel der erfindungsgemässen Überführungsvorrichtung, teilweise im Vertikalschnitt, mit Bündelorgan,
Figur 2 die Vorrichtung gemäß Fig. 1 in Draufsicht (Grundriß),
Figur 3 die Übertragungsvorrichtung gemäß Fig. 1 bei geöffneten Klemmkupplungen und mit einer Zusatzeinrichtung,
Figur4 einen Schnitt IV-IV durch den unteren Teil der Vorrichtung gemäß Fig. 3,
Figur 5 einen Vertikalschnitt durch eine zweite Ausführungsform der Erfindung,
Figur 6 einen Querschnitt zu der Vorrichtung gemäß Fig. 5,
Figur 7 das freie (Kupplungs-)Ende eines Bündelorgans (Bügel) im Längsschnitt,
Figur 8 eine Darstellung entsprechend Fig. 7 eines anderen Ausführungsbeispiels des Bündelorgans.

Das System für die Entnahme eines Blattgutstapels 10 aus einem Ordner (nicht dargestellt) oder dergleichen und zur Lagerung (Archivierung) umfaßt wenigstens zwei Organe, nämlich einerseits die Übertragungsvorrichtung 11 und andererseits Bündelorgane in Gestalt von U-förmigen Bügeln 12. Die Übertragungsvorrichtung 11 übernimmt den Blattgutstapel10 von Aufreihstiften 13 des Ordners und gibt ihn sodann an den Bügel 12 weiter. Zu diesem Zweck ist die Übertragungsvorrichtung 11 alternativ mit den Aufreihstiften 13 und dem Bügel 12 verbindbar.

Die Übertragungsvorrichtung 11 ist grundsätzlich Klemmkupplungen 14 ausgerüstet, die während der Übergabe des Blattgutstapels 10 von der Übertragungsvorrichtung 11 auf den Büge112 mit diesem verbunden sind, nämlich mit zweckmäßigerweise besonders gestalteten Kupplungsenden 15 desselben.

Die Klemmkupplungen 14 bestehen bei den hier dargestellten Ausführungsbeispielen aus mehreren, beispielsweise zwei Klemmbakken 16 und 17. Diese sind durch Schlitze 18 im überwiegenden Bereich voneinander geteilt. Durch entsprechende Formgebung sind die Klemmbacken 16 und 17 in öffnendem Sinne vorgespannt. Die Schließ- bzw. Klemmstellung wird durch Druckeinwirkung auf die Außenseite der Klemmbacken 16, 17 erreicht.

Die Klemmkupplungen 14 sind ganz oder teilweise in Schenkeln der Übertragungsvorrichtung 11 gelagert, die zu diesem Zweck als Traghülse 19 ausgebildet sind. Zum Öffnen und Schließen der Klemmkupplungen 14 sind diese in der Traghülse 19 axialverschiebbar. In Öffnungsstellung treten die Klemmkupplungen 14 mit ihren Kupplungsbacken 16, 17 in den Bereich einer Erweiterung 20 der Traghülse 19 ein oder aus dieser aus. In jedem Falle geht es darum, den Klemmbacken 16, 17 ausreichend Spielraum für die (selbsttätige) Bewegung in die Öffnungsstellung zu gewähren. Eine Anschlagkante 21 der Erweiterung 20 bzw. der untere Rand 22 der Traghülse 19 bewirkt das Zusammendrücken der Klemmbacken 16, 17 bei Zurückziehen derselben in die Traghülse 19 hinein.

Zur Betätigung der Klemmkupplungen 14 sind diese über eine jeweils in der Traghülse 19 geführte Stange bzw. über ein Tragrohr 23 mit einem oberen quergerichteten Betätigungsorgan, nämlich einer Traverse 24, verbunden. Diese wirkt zusammen mit einem Querriegel 25, der die (oberen) Enden der Traghülsen 19 miteinander verbindet.

Bei dem Ausführungsbeispiel gemäß Fig. 1 bis 3 ist die Traverse 24 außerhalb, nämlich oberhalb des Querriegels 25 angeordnet. Die Tragrohre 23 treten aus den Traghülsen 19 aus. Durch Zusammendrücken von Traverse 24 und Querriegel 25 werden am unteren Ende der Traghülsen 19 die Klemmkupplungen 14 ganz oder teilweise ausgefahren bzw. in den Bereich der Erweiterung 20 bewegt und dadurch für die Aufnahme oder Freigabe des Kupplungsendes 15 des Bügels 12 geöffnet. Die vorstehende Bewegung erfolgt gegen die Belastung von Rückholfedern 26, die bei diesem Ausführungsbeispiel in den Traghülsen 19 angeordnet sind. Die vorgenannten Rückholfedern 26 stützen sich einerseits auf einem Absatz 27 in der Traghülse 19 und andererseits auf einem Bund 28 des Tragrohrs 23 ab. Die Rückholfedern 26 bewirken bei Entlastung der zusammengedrückten Traverse 24 und des Querriegels 25 eine Rückkehr der Klemmkupplungen 14 in die Klemmstellung durch selbsttätige Verschiebung derselben. Bei dem bevorzugten Ausführungsbeispiel der Übertragungsvorrichtung 11 gemäß Fig. 5 und 6 sind die Klemmkupplungen 14 im wesentlichen in gleicher Weise ausgebildet wie bei dem vorstehend beschriebenen Ausführungsbeispiel. Abweichend von diesem ist die die Tragrohre 23 miteinander verbindende Traverse 24 innerhalb des hier hohl ausgebildeten Querriegels 25 angeordnet. Dieser als Gehäuse ausgebildete, auch an den Seiten geschlossene Querriegel 25 nimmt darüber hinaus die Rückholfedern 26 auf, die sich auf einer unteren Wandung 29 des Querriegels 25 einerseits und auf der Traverse 24 andererseits abstützen.

Für die Betätigung dieser Übertragungsvorrichtung 11 ist ein Betätigungshebel bzw. Betätigungsknopf 30 vorgesehen, der hier seitlich aus dem Querriegel 25 herausragt und mit der Traverse 24 verbunden ist. Durch Abwärtsbewegung des Betätigungsknopfes 30 (in bezug auf die Stellung gemäß Fig. 5 und 6) wird die Traverse 24 relativ zum Querriegel 25 innerhalb desselben bewegt, nämlich nach unten verschoben. Unter Zusammendrücken der Rückholfedern 26 werden die Klemmkupplungen 14 ganz oder teilweise aus der Traghülse 19 herausbewegt. Im Bereich des Betätigungsknopfes30 ist der Querriegel 25 mit einem aufrechten, die erforderlichen Bewegungen zulassenden Langloch 31 versehen. Der Betätigungsknopf 30 kann beispielsweise mit dem Daumen bedient werden, während die Hand im übrigen den entsprechend geformten Querriegel 25 umgreift.

Die Klemmkupplungen 14 sind bei diesem Ausführungsbeispiel so angeordnet, dass die Klemmbacken 16, 17 in Öffnungsstellung weitgehend aus dem unteren Ende der glattwandigen Traghülse 10 austreten. Deren unterer Rand 22 bewirkt das Schliessen der Klemmbacken 16, 17, wenn diese in die Traghülsen 19 zurückgezogen werden. Der vorgenannte Rand 22 ist zu diesem Zweck angeschärft ausgebildet.

Die Übertragungsvorrichtung 11 gemäss Fig. 1 bis 3 ist hier mit einer Zusatzeinrichtung, nämlich einem Abhebebügel 32 für den Biattgutstapei 10, versehen. Der vorgenannte Abhebebügel 32 besteht aus einem hier als Hohlprofil ausgebildeten Querstück 33 mit zwei nach unten gerichteten Schenkeln 34. Diese sind an ihrem unteren, freien Ende mit abgewinkelten Hubklauen 35 versehen. Diese flachen, plattenförmigen Hubklauen 35 werden unter den aus dem Ordner herauszunehmenden Blattgutstapel 10 geschoben (Fig. 3). Der Abhebebügel 32 ist im vorliegenden Fall durch Druckfedern 36 in die Ausgangsstellung belastet. Diese sind hier zwischen dem Querriegel 25 einerseits und dem Querstück 33 andererseits auf den Traghülsen 19 angeordnet. Durch Druck auf den Querriegel 25 gegen das Querstück 33 hin, welches in der gleichen Höhe gehalten wird, wird die Übertragungsvorrichtung 11 unter Zusammendrücken der Feder36 relativ zum Abhebebügel 32 nach unten verschoben.

Die Aufreihstifte 13 des Ordners erhalten dadurch Verbindung mit dem unteren, offenen Ende der Traghülsen 19 und/oder der Klemmkupplungen 14. Dadurch ist eine Verbindung zwischen den Aufreihstiften 13 und der Übertragungsvorrichtung 11 bzw. den Traghülsen 19 derselben gegeben. Durch weiteres Relativbewegen des Abhebebügels 32 in Aufwärtsrichtung relativ zur Übertragungsvorrichtung 11 wird der Blattgutstapel 10 von den Aufreihstiften 13 abgehoben und auf die Traghülsen 19 geschoben.

Wird die Übertragungsvorrichtung 11 ohne einen Abhebebügel 32 eingesetzt, beispielsweise wie in Fig. 5 und 6 dargestellt, wird ebenfalls zunächst eine Verbindung zwischen dem unteren Ende der Traghülsen 19 einerseits und den Aufreihstiften 13 andererseits hergestellt. Dies kann durch blosses Einstecken der Aufreihstifte 13 in das untere Ende der Traghülsen 19 erfolgen. Es ist aber auch möglich, wie bei dem Bügel 12 eine Verbindung mit Hilfe der Klemmkupplungen 14 herzustellen. Der Biattgutstapei 10 wird sodann manuell oder durch Kippen des Ordners sowie der Übertragungsvorrichtung 11 unter Eigengewicht auf die Traghülsen 19 übergeführt.

Sodann werden durch entsprechende Betätigung der Klemmkupplungen 14 diese mit den Kupplungsenden 15 eines Bügels 12 verbunden. Der Blattgutstapel 10 wird jetzt entgegengesetzt bewegt, nämlich auf den Bügel 12 übertragen. Durch Umknicken der freien, überstehenden Teile desselben wird der Blattgutstapel 10 auf dem Bügel 12 gehalten.

Der Bügel 12 als Bündelorgan ist ebenfalls in besonderer Weise ausgebildet. Ausführungsbeispiele sind in Fig. 7 und 8 dargestellt.

Danach besteht der Bügel 12 einem innenliegenden, biegbaren Draht 37 und einer Ummantelung 38 desselben aus Kunststoff, insbesondere aus thermisch verformbarem Kunststoff. Die Kupplungsenden 15 des Bügels 12 sind so ausgebildet, daß nicht nur eine kraftschlüssige, sondern auch eine formschlüssige Verbindung mit der Übertragungsvorrichtung 11 möglich ist.

Bei dem Ausführungsbeispiel der Fig. 7 ist das Kupplungsende 15 mit einer Einschnürung 39 und am äußersten Ende mit einer kopfartigen Verdickung 40 versehen. Letztere wird formschlüssig durch die Klemmkupplung 14 umfaßt.

Verdickung 40 und Einschnürung 39 sind im vorliegenden Falle durch die Ummantelung 38 gebildet. Dabei wird so vorgegangen, daß der in endlichen Stücken eines ummantelten Drahtes 37 anfallende Rohling für den Bügel 12 in einer geeigneten Formpresse im Bereich des Kupplungsendes 15 durch Aufbringen von Wärme und Druck derart behandelt wird, daß Einschnürung 39 und Verdickung 40 durch thermische Verformung entstehen. Dabei wird zugleich das freie Ende des Drahtes 37 mit eingehüllt. Die entsprechende Vorrichtung ist mit Schweiß- bzw. Formbacken ausgerüstet, die dem Kupplungsende 15 die beschriebene Form bei plastifizierter Ummantelung 38 erteilen. Die Verdickung 40 kann dabei alternativ einen größeren Durchmesser aufweisen als die Ummantelung 38 im übrigen oder den gleichen bzw. einen kleineren Durchmesser. Im letztgenannten Falle ist bei entsprechend klein bemessenen Klemmkupplungen 14 ein besserer Übergang zwischen den genannten Teilen für das Blattgut gewährleistet. Die auf diese Weise hergestellten Verformungen im Bereich der Kupplungsenden 15 können auch eine andere Gesalt haben, zum Beispiel aus quergerichteten Erhöhungen und Vertiefungen bestehen.

Bei dem Ausführungsbeispiel gemäß Fig.8 sind die Kupplungsenden 15 so ausgebildet, daß zunächst im Bereich des Kupplungsendes 15 der Draht 37 freigelegt und sodann ein in besonderer Weise ausgebildetes und geformtes Kupplungsstück 41 auf das freigelegte Ende des Drahtes 37 aufgesetzt wurde, und zwar derart, daß zwischen diesem Kupplungsstück41 und der anschließenden Ummantelung 38 ein stufenloser Übergang gegeben ist. Das beispielsweise aus Kunststoff bestehende, gesondert hergestellte Kupplungsstück 41 ist ebenfalls so gestaltet, daß auch eine formschlüssige Verbindung mit der Übertragungsvorrichtung 11 gewährleistet ist. Die Traghülsen 19 der Übertragungsvorrichtung 11 sind zweckmäßigerweise im unteren Bereich bogenförmig ausgestaltet, so daß sie absatzfrei an die üblicherweise ebenfalls abgebogenen Aufreihstifte 13 angeschlossen werden können. Zu diesem Zweck bestehen die in den Traghülsen 19 verlaufenden Tragrohre 23 aus elastischem Material, zum Beispiel Kunststoff. Dadurch ist eine Formanpassung gewährleistet.

## Patentansprüche

1. Vorrichtung zum Überführen eines aufgereihten Schriftgutstapels von den Aufreihstiften eines Ordners oder dergleichen auf ein U-förmig gebogenes Bündelorgan, bestehend aus einer U-förmigen Gabel mit hohlen, auf die Aufreihstifte aufsetzbaren und mit dem Bündelorgan koppelbaren Gabelschenkeln, deren freien Enden jeweils ein lösbares Kupplungselement zum Ankoppeln des Bündelorgans zugeordnet ist, dadurch gekennzeichnet, daß
a) das Bündelorgan (Bügel 12) in der Form eines einfachen Drahtstückes mit in Form von kopfartigen Verdickungen (40), Vertiefungen, Riefen oder Einschnürungen (39) oder dergleichen ausgebildeten Kupplungsenden (15) zum formschlüssigen Anschluß der als Klemmkupplungen (14) ausgebildeten Kupplungselemente der Gabelschenkel (19) ist, wobei
b) die Klemmkupplungen (14) jeweils in den hohlen Gabelschenkeln (19) hin- und herverschiebbare Klemmzangen mit durch den freien unteren Rand (22) der hohlen Gabelschenkel (19) oder durch einen innerhalb derselben vorgesehenen Anschlag (21) durch eine Federvorspannung (26) im schließenden Sinne beaufschlagten Klemmbacken (16, 17) umfassen, die zum kraft-und/oder formschlüssigen Umgreifen der Kupplungsenden (15) der U-förmigen Bügel (12) entgegen der Federvorspannung aus den hohlen Gabelschenkeln (19) herausdrückbar sind und unter der Wirkung der Federvorspannung sich fest an die Kupplungsenden (15) anlegen.

2. Vorrichtung nach Anspruch 1, dadurch gekennzeichnet, daß die Klemmbacken (16, 17) zungenförmig ausgebildet sind.

3. Vorrichtung nach Anspruch 1 oder 2, dadurch gekennzeichnet, daß die Klemmbacken (16, 17) über in den Gabelschenkeln (19) geführte Stifte, Tragrohre (23) oder dergleichen mit einem Betätigungsorgan, insbesondere einer Traverse (24) verbunden sind, durch deren Bewegungen die Klemmkupplungen (14) geöffnet und geschlossen werden.

4. Vorrichtung nach Anspruch 3, dadurch gekennzeichnet, daß die Gabelschenkel (19) durch einen Querriegel (25) miteinander verbunden sind, wobei durch die Relativbewegung von Traverse (24) und Querriegel (25) die Klemmkupplungen (14) in Öffnungs- und Schließstellung bewegbar sind.

5. Vorrichtung nach Anspruch 4, dadurch gekennzeichnet, daß zur Erzeugung der auf die Klemmbacken (16, 17) wirkenden Federvorspannung Traverse (24) und Querriegel (25) durch Rückholfedern (26) gegeneinander abgestützt sind.

6. Vorrichtung nach Anspruch 4 oder 5, dadurch gekennzeichnet, daß das Betätigungsorgan für die Klemmkupplungen (14), insbesondere die Traverse (24), innerhalb des als Hohlkörper ausgebildeten Querriegels (25) angeordnet ist. (Figur 5 und 6)

7. Vorrichtung nach Anspruch 6, dadurch gekennzeichnet, daß die Traverse (24) von außerhalb des Querriegels (25) betätigbar ist, insbesondere durch einen aus dem Querriegel (25) herausragenden, mit der Traverse (24) verbundenen Betätigungsknopf (30).

8. Vorrichtung nach Anspruch 6 oder 7, dadurch gekennzeichnet, daß die Rückholfedern (26) für die Klemmkupplungen (14) innerhalb des Querriegels (25) und vorzugsweise im Bereich der in den Querriegel (25) eintretenden Gabelschenkel (19) angeordnet und auf diesem Querriegel einerseits sowie auf der Traverse (24) andererseits abgestützt sind.

9. Vorrichtung nach einem der Ansprüche 1 bis 8, dadurch gekennzeichnet, daß bei einem Bügel (12) aus einem Draht (37) mit einer Ummantelung (38) aus formbarem Werkstoff, insbesondere aus thermoplastischem Kunststoff, dessen Kupplungsenden (15) durch Verformung der Ummantelung (38) gebildet sind. (Figur 7 und 8)

## Claims

1. Appliance for transferring a stack of documentary material, threaded on the threading-pins of a file or the like, from the threading-pins, onto a bent, U-shaped bundling member, this appliance comprising a U-shaped fork with hollow prongs which can be placed on the threading-pins and which can be coupled to the bundling member, a releasable coupling element being assigned to the free end of each prong, for the purpose of coupling-on the bundling member, characterised in that
a) the bundling member (bow 12) is in the form of a simple piece of wire, with coupling-ends (15) which are designed in the form of head-like thickened portions (40), indentations, grooves or narrowed portions (39), or the like, and which serve to make a positive connection to the coupling elements of the prongs (19), which elements are designed as clamp-couplings (14),
b) the clamp-couplings (14) comprising, in each of the hollow prongs (19), a clamping-gripper, capable of being shifted backwards and forwards, with clamping-jaws (16, 17), which are preloaded in the closing direction by a preloading spring-arrangement (26), via the exposed lower edge (22) of the hollow prong (19), or via a stop (21) located inside the prong, it being possible to push the clamping-jaws out of the hollow prongs (19), against the spring preload, in order to engage around the coupling-ends (15) of the U-shaped bows (12), frictionally and/or positively, the clamping-jaws coming into firm contact with the coupling-ends (15), under the action of the preloading spring-arrangement.

2. Appliance according to Claim 1, characterised in that the clamping jaws (16, 17) are designed in the shape of tongues.

3. Appliance according to Claim 1 or 2, characterised in that the clamping-jaws (16, 17) are connected, by means of pins, support-tubes (23), or the like, which are guided in the prongs (19), to an actuating member, in particular to a cross-member (24), the clamp-couplings (14) being opened and closed by the movements of this cross-member.

4. Appliance according to Claim 3, characterised in that the prongs (19) are interconnected by means of a crossbar (25), it being possible, by the relative movement of the cross-member (24) and the crossbar (25), to move the clamp-couplings (14) into the opening position and into the closing position.

5. Appliance according to Claim 4, characterised in that, in order to generate the spring preload acting on the clamping-jaws (16, 17), the cross-member (24) and the crossbar (25) are supported, one against the other, by means of return springs (26).

6. Appliance according to Claim 4 or 5, characterised in that the actuating member for the clamp-couplings (14), especially the cross-member (24), is located inside the crossbar (25), which is designed as a hollow body. (Figures 5 and 6)

7. Appliance according to Claim 6, characterised in that the cross-member (24) can be operated from outside the crossbar (25), in particular by means of an operating button (30) which projects from the crossbar (25) and is connected to the cross-member (24).

8. Appliance according to Claim 6 or 7, characterised in that the return springs (26) for the clamp-couplings (14) are located inside the crossbar (25), and preferably in the region where the prongs (19) enter the crossbar (25), and are supported on this crossbar, on the one hand, as well as on the cross-member (24), on the other hand.

9. Appliance according to one of Claims 1 to 8, characterised in that, in the case of a bow (12) which is made from a wire (37) with a covering (38) composed of a material which can be moulded, in particular a thermoplastic, the coupling-ends (15) of this bow are formed by deformation of the coating (38). (Figures 7 and 8)

## Revendications

1. Appareil pour le transfert d'une pile de documents enfilée des broches d'enfilage d'un classeur, ou d'un objet semblable, à un organe de mise en liasse recourbé en U, constitué d'une fourche en U comportant des branches creuses pouvant être placées sur les broches d'enfilage et accouplées à l'organe de mise en liasse, et à l'extrémité libre de chacune desquelles est adjoint un élément amovible d'accouplement pour l'accouplement de l'organe de mise en liasse, caractérisé par le fait que
a) l'organe de mise en liasse (étrier 12) est formé d'un simple morceau de fil comportant des extrémités d'accouplement (15) formées d'épaississements du genre tête (40), de creux, de rainures ou d'étranglements (39) ou d'éléments analogues pour la jonction par emboîtement des éléments d'accouplement des branches (19), constitués par des accouplements à serrage (14),
b) les accouplements à serrage (14) comprenant des pinces pouvant aller et venir dans les branches creuses (19) et pourvues de mors (16, 17) mus dans le sens de fermeture, par une précontrainte élastique, par le bord inférieur (22) des branches creuses (19) ou par une butée (21) prévue à l'intérieur de celles-ci, et qui peuvent être sortis des branches creuses (19) contre l'action de la précontrainte élastique pour enserrer par contact et/ou par emboîtement les extrémités d'accouplement (15) de l'étrier en U (12) et, sous l'action de la précontrainte élastique, s'appuient avec force contre les extrémités d'accouplement (15).

2. Appareil selon la revendication 1, caractérisé par le fait que les mors (16,17) sont en forme de languette.

3. Appareil selon l'une des revendications 1 et 2, caractérisé par le fait que les mors (16, 17) sont réunis par des broches, des tubes supports (23) ou des éléments semblables montés dans les branches (19), à un organe de commande, en particulier à une traverse (24), qui, par ses mouvements, ouvre et ferme les accouplements à serrage (14).

4. Appareil selon la revendication 3, caractérisé par le fait que les branches (19) sont réunies par une barre transversale (25), les accouplements à serrage (14) pouvant être amenés en position d'ouverture et en position de fermeture par mouvement relatif de la traverse (24) et de cette barre transversale (25).

5. Appareil selon la revendication 4, caractérisé par le fait que pour la production de la précontrainte élastique agissant sur les mors (16, 17), la traverse (24) et la barre transversale (25) sont tenues écartées par des ressorts de rappel (26).

6. Appareil selon l'une des revendications 4 et 5, caractérisé par le fait que l'organe de commande des accouplements à serrage (14), en particulier la traverse (24), est placé à l'intérieur de la barre transversale (25), qui est un corps creux.

7. Appareil selon la revendication 6, caractérisé par le fait que la traverse (24) peut être actionnée de l'extérieur de la barre transversale (25), en particulier par un bouton de commande (30) fixé à la traverse (24) et saillant de la barre transversale (25).

8. Appareil selon l'une des revendications 6 et 7, caractérisé par le fait que les ressorts de rappel (26) rappelant les accouplements à serrage (14) sont placés à l'intérieur de la barre transversale (25) et de préférence dans la zone des branches (19) entrant dans la barre transversale (25), et s'appuient d'un côté sur cette barre transversale et de l'autre côté sur la traverse (24).

9. Appareil selon l'une des revendications 1 à 8, caractérisé par le fait que les extrémités d'accouplement (15) d'un étrier (12) constitué d'un fil (37) pourvu d'une gaine (38) en matière déformable, en particulier en matière thermoplastique, sont formées par déformation de cette gaine (38).
